# EUROPÄISCHE PATENTSCHRIFT

(11) **EP 2 099 570 B1**
(45) Veröffentlichungstag und Bekanntmachung des Hinweises auf die Patenterteilung: **03.10.2018**
(21) Anmeldenummer: 07846998.8
(22) Anmeldetag: 05.12.2007
(51) Int. Cl.: B05B 15/50

(54) **LENKLUFTRING MIT EINER RINGMULDE UND ENTSPRECHENDER GLOCKENTELLER**
GUIDING AIR RING COMPRISING A RING CAVITY AND CORRESPONDING BELL PLATE
ANNEAU POUR GUIDER L'AIR COMPRENANT UNE CAVITÉ ANNULAIRE ET CLOCHE CORRESPONDANTE

(30) Priorität: 06.12.2006 DE 102006057596
(43) Veröffentlichungstag der Anmeldung: 16.09.2009
(73) Patentinhaber: Dürr Systems AG, 74321 Bietigheim-Bissingen (DE)
(72) Erfinder: NOLTE, Hans-Jürgen, 74354 Besigheim (DE); FISCHER, Andreas, 71636 Ludwigsburg (DE); MARQUARDT, Peter, 71711 Steinheim (DE); BERKOWITSCH, Jürgen, 73765 Neuhausen (DE)
(74) Vertreter: Heusler, Wolfgang
(86) Internationale Anmeldenummer: PCT/EP2007/010561
(87) Internationale Veröffentlichungsnummer: WO 2008/068005

(56) Entgegenhaltungen:
- EP-A- 1 250 960
- EP-A- 1 331 037
- EP-A- 1 426 113
- DE-A1-102005 015 604
- GB-A- 2 294 214
- JP-A- 8 099 052
- JP-A- 9 085 134
- JP-A- 2001 113 207
- US-A- 6 053 428
- US-A1- 2004 069 877

## Beschreibung

Die Erfindung betrifft einen Lenkluftring für einen Rotationszerstäuber gemäß dem Hauptanspruch.

In modernen Lackieranlagen zur Serienbeschichtung von Bauteilen, wie beispielsweise Kraftfahrzeugkarosserieteilen, werden üblicherweise Rotationszerstäuber eingesetzt, die mittels eines rotierenden Glockentellers einen Sprühstrahl eines Beschichtungsmittels (z.B. Nasslack) auf die zu beschichtenden Bauteile abgeben. Es ist.weiterhin bekannt, an der Stirnseite eines derartigen Rotationszerstäubers einen Lenkluftring anzuordnen, der die Glockentellerwelle ringförmig umgibt und an seiner Stirnseite einen Lenkluftdüsenkranz mit zahlreichen ringförmig über den Umfang verteilten Lenkluftdüsen aufweist, aus denen ein Lenkluftstrom von hinten gegen den Sprühstrahl abgegeben werden kann, um den Sprühstrahl zu formen.

In einer bekannten Bauweise eines derartigen Rotationszerstäubers ist der Glockenteller teilweise eingehaust, d.h. der Lenkluftring umgibt die äußere Mantelfläche des Glockentellers im hinteren Bereich des Glockentellers, so dass der Lenkluftring eine axiale Überlappung mit dem Glockenteller aufweist. Nachteilig an dieser Bauweise ist jedoch die Tatsache, dass zwingend eine sogenannte Freihalteluft erforderlich ist, um eine Verschmutzung der Glockentellerrückseite zu verhindern.

Bei einer anderen Bauweise eines derartigen Rotationszerstäubers befindet sich dagegen in axialer Richtung zwischen dem Lenkluftring und dem Glockenteller ein ringförmig umlaufender Spalt, in dessen Bereich die Glockentellerwelle frei liegt und deshalb verschmutzen kann. Bei dieser Bauweise können auch Probleme auftreten, wenn der Rotationszerstäuber in einem automatischen Reinigungsgerät gereinigt wird, da dann Reinigungsflüssigkeit in den Ringspalt zwischen dem Lenkluftring und dem Glockenteller eindringen kann.

Zum technischen Hintergrund der Erfindung ist hinzuweisen auf US 2004/069877 A1, JP 8 099052 A und EP 1 331 037 A.

Schließlich offenbart JP 9 085 134 A einen Lenkluftring gemäß dem Oberbegriff von Anspruch 1. Hierbei ist jedoch in der Stirnfläche des Lenkluftrings keine Ringmulde angeordnet. Darüber hinaus wechseln sich die Lenkluftdüsen der beiden Lenkluftdüsenkränze hierbei nicht über den Umfang ab. Nachteilig an diesem bekannten Lenkluftring ist deshalb die Tatsache, dass sich die verschiedenen Lenkluftströme nicht zu einem einzigen Lenkluftstrom vereinigen.

Der Erfindung liegt deshalb die Aufgabe zugrunde, den vorstehend beschriebenen bekannten Rotationszerstäuber entsprechend zu verbessern.

Diese Aufgabe wird durch einen erfindungsgemäßen Lenkluftring gemäß dem Hauptanspruch gelöst.

Die Erfindung umfasst die allgemeine technische Lehre, in dem Lenkluftring an der Stirnseite eine Ringmulde vorzusehen, in die im Betrieb des Rotationszerstäubers eine entsprechend angepasste Glockentellerhinterkante des Glockentellers in axialer Richtung hineinragt. Die Ringmulde ist also vorzugsweise kreisförmig und koaxial zu der Rotationsachse des Glockentellers angeordnet, wobei der Durchmesser der Ringmulde dem Durchmesser der Glockentellerhinterkante des zugehörigen Glockentellers entspricht, damit die Glockentellerhinterkante axial in die Ringmulde in dem Lenkluftring hineinragen kann. Die vorstehende Bemessungsregel bezieht sich hierbei vorzugsweise auf die Mitte der Ringmulde, da die Ringmulde eine bestimmte radiale Erstreckung aufweist.

Die Glockentellerhinterkante kann hierbei bündig an die Stirnseite des Lenkluftrings anschließen oder in axialer Richtung versenkt in der Ringmulde des Lenkluftrings angeordnet sein. Hierbei kann die axiale Überlappung zwischen dem Lenkluftring und dem Glockenteller beispielsweise im Bereich von 1-3 mm oder größer liegen. In einem bevorzugten Ausführungsbeispiel der Erfindung weist die Ringmulde deshalb in axialer Richtung eine Tiefe von mindestens 1 mm oder mindestens 3 mm auf, um die vorstehend erwähnte axiale Überdeckung zwischen dem Lenkluftring und dem Glockenteller zu ermöglichen.

Gemäß der Erfindung weist der Lenkluftring mehrere Lenkluftdüsenkränze mit jeweils mehreren ringförmig verteilt angeordneten Lenkluftdüsen auf, wobei die einzelnen Lenkluftdüsenkränze jeweils einen Lenkluftstrom auf den Sprühstrahl abgeben, um den Sprühstrahl zu formen. Die Abgabe mehrerer Lenkluftströme aus verschiedenen Lenkluftdüsenkränzen ermöglicht vorteilhaft eine flexiblere Formung des Sprühstrahls, da die einzelnen Lenkluftströme getrennt voneinander eingestellt werden können. Vorzugsweise sind die einzelnen Lenkluftdüsenkränze hierbei koaxial zu der Glockentellerwelle angeordnet.

Erfindungsgemäß weisen die beiden Lenkluftdüsenkränze im Wesentlichen den gleichen Durchmesser auf. Über den Umfang des Lenkluftrings verteilt ist dann jeweils abwechselnd eine Lenkluftdüse des einen Lenkluftdüsenkranzes und eine Lenkluftdüse des anderen Lenkluftdüsenkranzes angeordnet.

Darüber hinaus sind über den Umfang des Lenkluftrings verteilt Düsengruppen mit jeweils mindestens einer Lenkluftdüse des einen Lenkluftdüsenkranzes und jeweils mindestens einer Lenkluftdüse des anderen Lenkluftdüsenkranzes angeordnet sind. Erfindungsgemäß ist der Abstand zwischen den in Umfangsrichtung benachbarten Düsengruppen hierbei größer als der Abstand zwischen den Lenkluftdüsen innerhalb der einzelnen Düsengruppen. Dies ist vorteilhaft, weil sich die aus den zu einer Düsengruppe gehörenden Düsen austretenden Lenkluftströme dann aufgrund des geringen Abstands dieser Lenkluftdüsen zu einem resultierenden Lenkluftstrom vereinigen.

Vorzugsweise handelt es sich bei den einzelnen Düsengruppen jeweils um Düsenpaare, die jeweils genau eine Lenkluftdüse des einen Lenkluftdüsenkranzes und jeweils genau eine Lenkluftdüse des anderen Lenkluftdüsenkranzes enthalten.

Die einzelnen Düsengruppen der Lenkluftdüsenkränze können jedoch auch eine andere Anzahl von Lenkluftdüsen enthalten, wie beispielsweise drei oder mehr Lenkluftdüsen pro Düsengruppe.

Weiterhin besteht im Rahmen der Erfindung die Möglichkeit, dass die Lenkluftdüsen der verschiedenen Lenkluftdüsenkränze unterschiedlich ausgerichtet sind und den jeweiligen Lenkluftstrom deshalb in unterschiedliche Richtungen abgeben. Beispielsweise können die Lenkluftdüsen des einen Lenkluftdüsenkranzes jeweils einen Luftaustritt aufweisen, der im Wesentlichen parallel zur Rotationsachse des Glockentellers ausgerichtet ist. Die Lenkluftdüsen des anderen Lenkluftdüsenkranzes können dagegen einen Luftaustritt aufweisen, der einen Drall in Umfangsrichtung aufweist, so dass der Lenkluftstrom aus diesen Lenkluftdüsen einen vorgegebenen Drallwinkel in Bezug auf die Rotationsachse des Glockentellers aufweist. Der Drallwinkel kann beispielsweise in einem Bereich von 50° bis 60° liegen, wobei sich ein Drallwinkel im Bereich von 30° bis 45° als besonders vorteilhaft erwiesen hat. Vorteilhaft an einer solchen Ausrichtung der Lenkluftdüsen ist die Tatsache, dass sich die Lenkluftströme vereinigen können und dann einen resultierenden Lenkluftstrom mit einer bestimmten Ausrichtung bilden. Auf diese Weise können dann mit zwei Lenkluftströmen drei verschiedene Geometrien der resultierenden Lenkluftströmung erreicht werden, in dem die beiden Lenkluftströme ein- bzw. ausgeschaltet werden.

Die Erfindung umfasst jedoch nicht nur den vorstehend beschriebenen erfindungsgemäßen Lenkluftring, sondern auch einen kompletten Rotationszerstäuber mit dem erfindungsgemäßen Lenkluftring.

Der Lenkluftring kann hierbei als separates Bauteil ausgebildet und an dem Rotationszerstäuber befestigt sein. Es besteht jedoch alternativ auch die Möglichkeit, dass der erfindungsgemäße Lenkluftring ein integraler Bestandteil des Rotationszerstäubers oder des Rotationszerstäubergehäuses ist.

Der Lenkluftring kann hierbei so ausgebildet sein, dass der Lenkluftstrom mit seiner Mittelachse mit einem bestimmten radialen Abstand außen an der Absprühkante des Glockentellers vorbeigeht. Dies bedeutet, dass der Lenkluftstrahl nicht auf die äußere Mantelfläche des Glockentellers gerichtet ist, sondern auf den an der Absprühkante abgegebenen Sprühstrahl außerhalb des Glockentellers. Der radiale Abstand zwischen der Absprühkante des Glockentellers und der Mittelachse des Lenkluftstroms kann hierbei im Bereich von 0-6 mm liegen.

Hierbei besteht sogar die Möglichkeit, dass der Lenkluftstrom die Mantelfläche des Glockentellers überhaupt nicht trifft, sondern vollständig radial außen an der Mantelfläche des Glockentellers vorbei geht.

Alternativ besteht jedoch auch die Möglichkeit, dass der Lenkluftstrom mit seiner Mittelachse mit einer bestimmten radialen Überdeckung auf die äußere Mantelfläche des Glockentellers auftrifft. Dies bedeutet, dass der Lenkluftstrom nicht auf den an der Absprühkante abgegebenen Sprühstrahl gerichtet ist, sondern auf die äußere Mantelfläche des Glockentellers. Die radiale Überdeckung zwischen der Mittelachse des Lenkluftstroms und der äußeren Mantelfläche des Glockentellers kann beispielsweise im Bereich von 0-5 mm liegen.

Die erfindungsgemäße Ausgestaltung des Lenkluftrings ermöglicht vorteilhaft relativ geringe Drehzahlen des Glockentellers von weniger als 20.000 min⁻¹, 15.000 min⁻¹ oder sogar weniger als 12.000 min⁻¹.

Die geringe Drehzahl des Glockentellers ermöglicht bei einem Antrieb mit einer Druckluftturbine wiederum eine Absenkung des benötigten Luftdrucks auf weniger als 8 bar.

Darüber hinaus ermöglicht die erfindungsgemäße Gestaltung des Lenkluftrings eine Begrenzung des Lenkluftstroms auf maximal 600 Nl/min oder sogar auf weniger als 500 Nl/min.

Ferner besteht im Rahmen der Erfindung auch die Möglichkeit, dass der Glockenteller von einem Elektromotor angetrieben wird, wie es beispielsweise in der deutschen Patentanmeldung 10 2006 045 631 beschrieben ist, so dass der Inhalt dieser Patentanmeldung der vorliegenden Beschreibung in vollem Umfang zuzurechnen ist.

Ferner besteht im Rahmen der Erfindung auch die Möglichkeit, dass das mit dem Sprühstrahl applizierte Beschichtungsmittel mit einer bestimmten Aufladespannung elektrostatisch aufgeladen wird, wobei die erfindungsgemäße Gestaltung des Lenkluftrings eine Absenkung der Aufladespannung auf weniger als 70 kV, weniger als 50 kV oder sogar auf weniger als 30 kV erlaubt.

Vorteilhaft an dem erfindungsgemäßen Rotationszerstäuber ist weiterhin die Tatsache, dass der Beschichtungsmittelstrom auf weniger als 600 ml/min, 500 ml/min oder sogar weniger als 400 ml/min begrenzt werden kann.

Vorteilhaft an dem erfindungsgemäßen Rotationszerstäuber ist weiterhin, dass die Tröpfchengröße in dem Sprühstrahl eine besonders gute statistische Verteilung aufweisen kann. Vorzugsweise liegen der Medianwert und/oder der Mittelwert der Tröpfchengröße im Bereich zwischen 20-800 µm, wobei sich ein Bereich von 300-500 µm als besonders vorteilhaft erwiesen hat. Darüber hinaus ist die Standardabweichung der Tröpfchengröße vorzugsweise kleiner als 500 µm, wobei sich ein Wert von weniger als 400 µm oder sogar weniger als 300 µm als vorteilhaft erwiesen hat. Bei dem erfindungsgemäßen Rotationszerstäuber weist also ein Großteil der abgesprühten Beschichtungsmitteltröpfchen eine Tröpfchengröße im Bereich von 20-800 µm auf.

Ferner ist zu erwähnen, dass sich der erfindungsgemäße Rotationszerstäuber wahlweise zur Applikation von Nasslack (z.B. Lösemittellack, Wasserlack) oder Pulverlack eignet.

Schließlich ist noch zu erwähnen, dass sich der erfindungsgemäße Rotationszerstäuber sowohl für Innenlackierungen als auch für Außenlackierungen eignet.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine Querschnittsansicht eines erfindungsgemäßen Rotationszerstäubers mit einem Lenkluftring und einem Glockenteller, wobei der Glockenteller eine relativ kurze Bauform in axialer Richtung aufweist,
- Figur 2: eine Querschnittsansicht eines alternativen Ausführungsbeispiels eines erfindungsgemäßen Rotationszerstäubers mit einem Lenkluftring und einem Glockenteller, wobei der Glockenteller eine relativ große axiale Baulänge aufweist,
- Figur 3A: eine Querschnittsansicht eines Glockentellers mit einer konischen Mantelfläche,
- Figur 3B: eine Querschnittsansicht eines alternativen Ausführungsbeispiels eines Glockentellers mit einer konischen Mantelfläche und kreisförmigen Rillen in der Mantelfläche,
- Figur 3C: ein weiteres Ausführungsbeispiel eines Glockentellers mit einer im Wesentlichen konischen Mantelfläche und einer Wellenstruktur in der Mantelfläche, sowie
- Figur 4: eine schematische Frontansicht eines erfindungsgemäßen Lenkluftrings mit zwei Lenkluftdüsenkränzen mit dem gleichen Durchmesser.

Die Querschnittsansicht in Figur 1 zeigt einen weitgehend herkömmlichen Rotationszerstäuber 1 mit einer Druckluftturbine 2, die in einem Zerstäubergehäuse 3 angeordnet ist und eine hohle Glockentellerwelle 4 antreibt, wobei am Ende der Glockentellerwelle 4 ein Glockenteller 5 montiert ist.

An der Stirnseite des Rotationszerstäubers 1 ist weiterhin ein Lenkluftring 6 angebracht, der einen Lenkluftdüsenkranz mit zahlreichen Lenkluftdüsen 7 aufweist, wobei die Lenkluftdüsen 7 koaxial zu der Glockentellerwelle 4 ausgerichtet sind und einen Lenkluftstrom koaxial zu der Glockentellerwelle 4 nach vorne abgeben, um einen von dem Glockenteller 5 abgegebenen Sprühstrahl zu formen.

Der Glockenteller 5 ist weitgehend herkömmlich aufgebaut und weist an seiner Außenseite eine konische Mantelfläche 8 und an seiner Innenseite eine ebenfalls konische Überströmfläche 9 auf. Darüber hinaus ist an der Innenseite des Glockentellers 5 vorne eine Umlenkscheibe 10 angebracht, die Beschichtungsmittel, das axial aus der hohlen Glockentellerwelle 4 in den Glockenteller 5 eintritt, radial nach außen auf die Überströmfläche 9 umlenkt, so dass das Beschichtungsmittel schließlich an einer ringförmig umlaufenden Absprühkante 11 des Glockentellers 5 abgesprüht wird.

In diesem Ausführungsbeispiel sind die Lenkluftdüsen 7 in dem Lenkluftring 6 so ausgerichtet, dass die Mittelachse des Lenkluftstroms radial außen an der Absprühkante 11 des Glockentellers 5 vorbeigeht, wobei der radiale Abstand zwischen der Mittelachse des Lenkluftstroms und der Absprühkante 11 ungefähr 3 mm beträgt.

Weiterhin ist zu erwähnen, dass der Glockenteller 5 in diesem Ausführungsbeispiel eine relativ kurze axiale Baulänge aufweist. So ist das Verhältnis zwischen dem Radius der Absprühkante 11 und der axialen Länge der Mantelfläche 8 in diesem Ausführungsbeispiel ungefähr 1,6, d.h. der Radius des Glockentellers 5 ist größer als dessen axiale Baulänge.

Von besonderer Bedeutung ist in diesem Ausführungsbeispiel weiterhin, dass der Lenkluftring 6 an seiner Stirnseite vorne eine kreisförmige Ringmulde 12 aufweist, die koaxial zu der Glockentellerwelle 4 verläuft und eine axiale Tiefe von ungefähr 2 mm aufweist. Weiterhin weist der Glockenteller 5 am hinteren Ende der Mantelfläche 8 eine Glockentellerhinterkante 13 auf, die in axialer Richtung nach hinten in die Ringmulde 12 in dem Lenkluftring 6 hineinragt, wobei die axiale Überdeckung zwischen dem Lenkluftring 6 und dem Glockenteller 5 ungefähr 1 mm beträgt.

Ferner weist der Glockenteller 5 einen Außenspülkanal auf, der in dem Glockenteller 5 in einen Ringraum 14 mündet. Bei einer Außenspülung des Glockentellers 5 gelangt das Spülmittel also über den Außenspülkanal in den Ringraum 14 und anschließend über den Spalt zwischen der Glockentellerhinterkante 13 und dem Boden der Ringmulde 12 nach außen auf die äußere Mantelfläche 8 des Glockentellers 5.

Figur 2 zeigt eine Querschnittsansicht eines alternativen Ausführungsbeispiels eines erfindungsgemäßen Rotationszerstäubers 1, der weitgehend mit dem Rotationszerstäuber 1 gemäß Figur 1 übereinstimmt, so dass zur Vermeidung von Wiederholungen auf die vorstehende Beschreibung verwiesen wird, wobei für entsprechende Einzelheiten im Folgenden dieselben Bezugszeichen verwendet werden.

Eine Besonderheit dieses Ausführungsbeispiels besteht in der Anordnung der Lenkluftdüsen 7 in dem Lenkluftring 6. So sind die Lenkluftdüsen 7 hierbei so angeordnet, dass die Mittelachse des Lenkluftstrahls 7 mit einer radialen Überdeckung von 2 mm außen auf die äußere Mantelfläche 8 des Rotationszerstäubers 5 auftrifft. Der Lenkluftstrahl ist hierbei also direkt auf die äußere Mantelfläche 8 des Glockentellers 5 gerichtet.

Eine weitere Besonderheit dieses Ausführungsbeispiels besteht in der relativ großen axialen Baulänge des Glockentellers 5. So ist die axiale Erstreckung der äußeren Mantelfläche 8 in diesem Ausführungsbeispiel größer als der Radius der Absprühkante 11 des Glockentellers 5.

Die Figuren 3A bis 3C zeigen verschiedenen Ausführungsformen von Glockentellern 5, wobei diese Ausführungsbeispiele weitgehend mit dem Glockenteller 5 gemäß den Figuren 1 und 2 übereinstimmen, so dass zur Vermeidung von Wiederholungen weitgehend auf die vorstehende Beschreibung verwiesen wird, wobei im Folgenden für entsprechende Einzelheiten dieselben Bezugszeichen verwendet werden.

Bei dem Glockenteller 5 gemäß Figur 3A ist die äußere Mantelfläche 8 exakt konisch, wie es auch bei den Figuren 1 und 2 der Fall ist.

Bei dem Ausführungsbeispiel gemäß Figur 3B sind in der konischen Mantelfläche 8 des Glockentellers 5 außen kreisförmig umlaufende Rillen 15 angeordnet, die das Grenzschichtverhalten an der Mantelfläche 8 des Glockentellers 5 verbessern.

Bei dem Ausführungsbeispiel gemäß Figur 3C weist die äußere Mantelfläche 8 des Glockentellers 5 schließlich eine Wellenstruktur in Axialrichtung auf, was ebenfalls das Grenzschichtverhalten verbessert.

Figur 4 zeigt ein Ausführungsbeispiel eines erfindungsgemäßen Lenkluftrings 16 in einer Frontansicht.

In der Stirnfläche des Lenkluftrings 16 befindet sich eine Ringmulde 17, in die im montierten Zustand eine Glockentellerhinterkante eines Glockentellers hinein ragt, wie bereits vorstehend beschrieben wurde.

Weiterhin weist der Lenkluftring 16 mittig eine kreisrunde Bohrung 18 auf, durch die im montierten Zustand eine Glockentellerwelle hindurch ragt.

Außerhalb der Ringmulde 17 sind zwei Lenkluftdüsenkränze angeordnet, die beide den gleichen Durchmesser aufweisen, so dass über den Umfang verteilt jeweils Düsenpaare 19 mit einer Lenkluftdüse 20 des einen Lenkluftdüsenkranzes und einer Lenkluftdüse 21 des anderen Lenkluftdüsenkranzes angeordnet sind, wobei die Lenkluftdüsen 20, 21 in den einzelnen Düsenpaaren 19 in einem bestimmten Winkelabstand α angeordnet sind. Über die beiden Lenkluftdüsenkränze kann jeweils ein Lenkluftstrom abgegeben werden, was eine flexible Formung des Sprühstrahls ermöglicht.

Die benachbarten Düsenpaare 19 sind hierbei in Umfangsrichtung in einem Winkelabstand β angeordnet, wobei der Winkelabstand β zwischen den benachbarten Düsenpaaren 19 größer ist als der Winkelabstand α zwischen den beiden Lenklüftdüsen 20, 21.

Die Lenkluftdüse 20 ist hierbei in den einzelnen Düsenpaaren 19 jeweils koaxial zur Rotationsachse des Glockentellers ausgerichtet und gibt den zugehörigen Lenkluftstrahl deshalb koaxial nach vorne ab.

Die andere Lenkluftdüse 21 weist dagegen in den einzelnen Düsenpaaren 19 jeweils einen Drall in Umfangsrichtung auf und gibt den zugehörigen Lenkluftstrahl deshalb mit einem entsprechenden Drall ab.

Bei einer Abgabe der beiden Lenkluftströme aus den beiden Lenkluftdüsen 20, 21 überlagern sich die beiden Lenkluftströme zu einem resultierenden Lenkluftstrom mit einer bestimmten Richtung und einem bestimmten Öffnungswinkel.

## Patentansprüche

1. Lenkluftring (16) für einen Rotationszerstäuber (1) zur Beschichtung von Bauteilen, insbesondere Kraftfahrzeugkarosserieteilen, mit
a) einer Stirnseite, die im Betriebszustand einem Glockenteller (5) des Rotationszerstäubers (1) zugewandt ist, und
b) einem ersten Lenkluftdüsenkranz mit mehreren ringförmig verteilt angeordneten Lenkluftdüsen (20) zur Abgabe eines ersten Lenkluftstroms zur Formung eines von dem Glockenteller (5) abgegebenen Sprühstrahls,
c) einem zweiten Lenkluftdüsenkranz mit mehreren ringförmig verteilt angeordneten Lenkluftdüsen (21) zur Abgabe eines zweiten Lenkluftstroms,
d) wobei die beiden Lenkluftströme getrennt einstellbar sind,
e) die beiden Lenkluftdüsenkränze im Wesentlichen den gleichen Durchmesser aufweisen,
f) über den Umfang verteilt Düsengruppen (19) mit jeweils mindestens einer Lenkluftdüse (20) des ersten Lenkluftdüsenkranzes und jeweils mindestens einer Lenkluftdüse (21) des zweiten Lenkluftdüsenkranzes angeordnet sind, und
g) der Abstand (β) zwischen den benachbarten Düsengruppen (19) größer ist als der Abstand (α) zwischen den Lenkluftdüsen (20, 21) der einzelnen Düsengruppen (19), **dadurch gekennzeichnet,**
h) **dass** über den Umfang des Lenkluftrings (16) verteilt jeweils abwechselnd eine Lenkluftdüse (20) des ersten Lenkluftdüsenkranzes und eine Lenkluftdüse (21) des zweiten Lenkluftdüsenkranzes angeordnet ist, und
i) **dass** in der Stirnseite des Lenkluftrings (16) eine ringförmig umlaufende Ringmulde (17) angeordnet ist.

2. Lenkluftring (16) nach Anspruch 1, **dadurch gekennzeichnet, dass** die Ringmulde (17) in axialer Richtung eine Tiefe von mindestens 1mm oder mindestens 2mm, insbesondere 2,2mm, aufweist.

3. Lenkluftring (16) nach Anspruch 1 oder 2, **dadurch gekennzeichnet, dass** die einzelnen Düsengruppen (19) jeweils genau eine Lenkluftdüse (20) des ersten Lenkluftdüsenkranzes und jeweils genau eine Lenkluftdüse (21) des zweiten Lenkluftdüsenkranzes enthalten.

4. Lenkluftring (16) nach einem der vorhergehenden Ansprüche, **dadurch gekennzeichnet,**
a) **dass** die Lenkluftdüsen (20) des ersten Lenkluftdüsenkranzes jeweils einen Luftaustritt aufweisen, der im Wesentlichen parallel zur Rotationsachse des Glockentellers (5) ausgerichtet ist, und/oder
b) **dass** die Lenkluftdüsen (21) des zweiten Lenkluftdüsenkranzes jeweils einen Luftaustritt mit einem Drall in Umfangsrichtung aufweisen, wobei der Drall wahlweise in Drehrichtung des Glockentellers (5) oder entgegen der Drehrichtung des Glockentellers (5) ausgerichtet ist.

5. Lenkluftring (16) nach Anspruch 4, **dadurch gekennzeichnet, dass** die Lenkluftdüsen (21) mit einem Drall einen Drallwinkel aufweisen, der in einem Bereich von 15° bis 60°, insbesondere in einem Bereich von 30° bis 45°, liegt.

6. Lenkluftring (16) nach einem der vorhergehenden Ansprüche, **dadurch gekennzeichnet,**
a) **dass** zur Abgabe mehrerer getrennt einstellbarer Lenkluftströme auf den Sprühstrahl mehrere Lenkluftdüsenanordnungen vorgesehen sind,
b) **dass** die einzelnen Lenkluftdüsenanordnungen jeweils genau einen der Lenkluftströme abgeben,
c) **dass** die einzelnen Lenkluftdüsenanordnungen jeweils mehrere Lenkluftdüsen aufweisen, und
d) **dass** die einzelnen Lenkluftdüsenanordnungen jeweils in Form eines Kreises, einer Ellipse oder eines Teilkreises angeordnet sind.

7. Rotationszerstäuber (1) mit einem Lenkluftring (16) nach einem der vorhergehenden Ansprüche.

8. Rotationszerstäuber (1) nach Anspruch 7, **dadurch gekennzeichnet, dass** der Lenkluftring (6; 16; 22)
a) als separates Bauteil ausgebildet und an dem Rotationszerstäuber (1) befestigt ist, oder
b) ein integraler Bestandteil des Rotationszerstäubers (1) oder eines Gehäuses des Rotationszerstäubers (1) ist.

9. Rotationszerstäuber (1) nach einem der Ansprüche 7 bis 8, **dadurch gekennzeichnet, dass** der Lenkluftstrom mit seiner Mittelachse mit einem bestimmten radialen Abstand außen an der Absprühkante (11) des Glockentellers (5) vorbei geht.

10. Rotationszerstäuber (1) nach Anspruch 9, **dadurch gekennzeichnet, dass** der Abstand kleiner als 5mm oder kleiner als 2mm ist.

11. Rotationszerstäuber (1) nach einem der Ansprüche 7 bis 8, **dadurch gekennzeichnet, dass** der Lenkluftstrom mit seiner Mittelachse mit einer bestimmten radialen Überdeckung auf die äußere Mantelfläche (8) des Glockentellers (5) auftrifft.

12. Rotationszerstäuber (1) nach Anspruch 11, **dadurch gekennzeichnet, dass** die radiale Überdeckung kleiner als 5mm oder kleiner als 2mm ist.

## Claims

1. Shaping air ring (16) for a rotary atomizer (1) for coating components, in particular motor vehicle body parts, with
a) an front side facing a bell plate (5) of the rotary atomizer (1) in the operating state, and
b) a first shaping air nozzle ring having a plurality of annularly distributed shaping air nozzles (20) for delivering a first shaping air flow to form a spray jet discharged from the bell plate (5),
c) a second shaping air nozzle ring with a plurality of shaping air nozzles (21) arranged in an annular arrangement for delivering a second shaping air flow,
d) the two shaping air flows being separately adjustable,
e) the two shaping air nozzle rings having essentially the same diameter,
f) nozzle groups (19) each having at least one shaping air nozzle (20) of the first shaping air nozzle ring and at least one shaping air nozzle (21) of the second shaping air nozzle ring being arranged distributed over the circumference, and
g) the distance (β) between the adjacent nozzle groups (19) being greater than the distance (α) between the shaping air nozzles (20, 21) of the individual nozzle groups (19),
**characterized**
h) **in that** a shaping air nozzle (20) of the first shaping air nozzle ring and a shaping air nozzle (21) of the second shaping air nozzle ring are arranged alternately distributed over the circumference of the shaping air ring (16), and
i) **in that** an annularly circulating annular recess (17) is arranged in the front side of the shaping air ring (16) .

2. Shaping air ring (16) according to claim 1, **characterized in that** the annular recess (17) has a depth of at least 1 mm or at least 2 mm, in particular 2.2 mm, in the axial direction.

3. Shaping air ring (16) according to claim 1 or 2, **characterized in that** the individual nozzle groups (19) each contain exactly one shaping air nozzle (20) of the first shaping air nozzle ring and exactly one shaping air nozzle (21) of the second shaping air nozzle ring.

4. Shaping air ring (16) according to one of the preceding claims, **characterised**
a) **in that** the shaping air nozzles (20) of the first shaping air nozzle ring each have an air outlet which is aligned substantially parallel to the axis of rotation of the bell plate (5), and/or
b) **in that** the shaping air nozzles (21) of the second shaping air nozzle ring each have an air outlet with a twist in the circumferential direction, wherein the twist is optionally aligned in the direction of rotation of the bell plate (5) or against the direction of rotation of the bell plate (5).

5. Shaping air ring (16) according to claim 4, **characterized in that** the shaping air nozzles (21) have a swirl angle which lies in a range from 15° to 60°, in particular in a range from 30° to 45°.

6. Shaping air ring (16) according to one of the preceding claims, **characterised**
a) **in that** several shaping air nozzle arrangements are provided for delivering several separately adjustable shaping air flows to the spray jet,
b) **in that** the individual shaping air nozzle arrangements each deliver exactly one of the shaping air flows,
c) **in that** the individual shaping air nozzle arrangements each have several shaping air nozzles, and
d) **in that** the individual shaping air nozzle arrangements are each arranged in the form of a circle, an ellipse or a partial circle.

7. Rotary atomizer (1) having a shaping air ring (16) in accordance with one of the preceding claims.

8. Rotary atomizer (1) according to claim 7, **characterized in that** the shaping air ring (6; 16; 22)
a) is formed as a separate component and attached to the rotary atomizer (1), or
b) is an integral part of the rotary atomizer (1) or a housing of the rotary atomizer (1).

9. Rotary atomizer (1) according to one of claims 7 to 8, **characterized in that** the central axis of the shaping air flow passes the outside of the spraying edge (11) of the bell plate (5) at a certain radial distance.

10. Rotary atomizer (1) according to claim 9, **characterized in that** the distance is less than 5 mm or less than 2 mm.

11. Rotary atomizer (1) according to one of claims 7 to 8, **characterized in that** the central axis of the shaping air flow impinges on the outer circumferential surface (8) of the bell plate (5) with a certain radial overlap.

12. Rotary atomizer (1) according to claim 11, **characterized in that** the radial overlap is less than 5 mm or less than 2 mm.

## Revendications

1. Anneau d'air de guidage (16) pour un pulvérisateur rotatif (1) pour le revêtement de composants, plus particulièrement de parties de carrosseries de véhicules à moteurs, avec
a) une face frontale qui est orientée, lors du fonctionnement, vers un plateau à cloche (5) du pulvérisateur rotatif (1) et
b) une première couronne de buses d'air de guidage avec plusieurs buses d'air de guidage (20) réparties de manière annulaire, pour l'émission d'un premier flux d'air de guidage pour la formation d'un jet de pulvérisation émis par le plateau à cloche (5),
c) une deuxième couronne de buses d'air de guidage avec plusieurs buses d'air de guidage (21) réparties de manière annulaire, pour l'émission d'un deuxième flux d'air de guidage,
d) les deux flux d'air de guidage étant réglables séparément,
e) les deux couronnes de buses d'air de guidage présentant globalement le même diamètre,
f) des groupes de buses (19) sont répartis sur la circonférence avec chacun une buse d'air de guidage (20) de la première couronne de buses d'air de guidage et une buse d'air de guidage (21) de la deuxième couronne de buses d'air de guidage et
g) la distance (β) entre des groupes de buses (19) voisins étant supérieure à la distance (α) entre les buses d'air de guidage (20, 21) des différents groupes de buses (19),
**caractérisé en ce que**
h) sur la circonférence de l'anneau d'air de guidage (16), sont réparties, de manière alternée, une buse d'air de guidage (20) de la première couronne de buses d'air de guidage et une buse d'air de guidage (21) de la deuxième couronne de buses d'air de guidage et
i) dans la face frontale de l'anneau d'air de guidage (16), est disposée une cavité annulaire circulaire (17).

2. Anneau d'air de guidage (16) selon la revendication 1, **caractérisé en ce que** la cavité annulaire (17) présente, dans la direction axiale, une profondeur d'au moins 1 mm ou d'au moins 2 mm, plus particulièrement de 2,2 mm.

3. Anneau d'air de guidage (16) selon la revendication 1 ou 2, **caractérisé en ce que** les différents groupes de buses (19) contiennent chacun exactement une buse d'air de guidage (20) de la première couronne de buses d'air de guidage et exactement une buse d'air de guidage (21) de la deuxième couronne de buses d'air de guidage.

4. Anneau d'air de guidage (16) selon l'une des revendications précédentes, **caractérisé en ce que**
a) les buses d'air de guidage (20) de la première couronne de buses d'air de guidage comprennent chacune une sortie d'air qui est orientée de manière globalement parallèle à l'axe de rotation du plateau à cloche (5) et/ou
b) les buses d'air de guidage (21) de la deuxième couronne de buses d'air de guidage comprennent chacune une sortie d'air avec un tourbillon dans la direction de la circonférence, le tourbillon étant orienté au choix dans le sens de rotation du plateau à cloche (5) ou dans le sens contraire au sens de rotation du plateau à cloche (5).

5. Anneau d'air de guidage (16) selon la revendication 4, **caractérisé en ce que** les buses d'air de guidage (21) avec un tourbillon présentent un angle de tourbillon qui est de l'ordre de 15° à 60°, plus particulièrement de l'ordre de 30° à 45°.

6. Anneau d'air de guidage (16) selon l'une des revendications précédentes, **caractérisé en ce que**
a) pour l'émission de plusieurs flux d'air de guidage réglables séparément sur le jet de pulvérisation, plusieurs dispositions de buses d'air de guidage sont prévues,
b) les différentes dispositions de buses d'air de guidage émettent chacune exactement un des flux d'air de guidage,
c) les différentes dispositions de buses d'air de guidage comprennent chacune plusieurs buses d'air de guidage et
d) les différentes dispositions de buses d'air de guidage sont disposées chacune sous la forme d'un cercle, d'une ellipse ou d'un cercle partiel.

7. Pulvérisateur rotatif (1) avec un anneau d'air de guidage (16) selon l'une des revendications précédentes.

8. Pulvérisateur rotatif (1) selon la revendication 7, **caractérisé en ce que** l'anneau d'air de guidage (6 ; 16 ; 22)
a) est conçu comme un composant séparé et est fixé au pulvérisateur rotatif (1) ou
b) fait partie intégrante du pulvérisateur rotatif (1) ou d'un boîtier du pulvérisateur rotatif (1).

9. Pulvérisateur rotatif (1) selon l'une des revendications 7 à 8, **caractérisé en ce que** le flux d'air de guidage passe, avec son axe central, avec une distance radiale déterminée, à l'extérieur au niveau de l'arête de pulvérisation (11) du plateau à cloche (5).

10. Pulvérisateur rotatif (1) selon la revendication 9, **caractérisé en ce que** la distance est inférieure à 5 mm ou inférieure à 2 mm.

11. Pulvérisateur rotatif (1) selon l'une des revendications 7 à 8, **caractérisé en ce que** le flux d'air de guidage arrive, avec son axe central, avec une couverture radiale déterminée, sur la surface d'enveloppe externe (8) du plateau à cloche (5).

12. Pulvérisateur rotatif (1) selon la revendication 11, **caractérisé en ce que** la couverture radiale est inférieure à 5 mm ou inférieure à 2 mm.
